# FASCICULE DE BREVET EUROPEEN

(11) **EP 3 412 168 B1**
(45) Date de publication et mention de la délivrance du brevet: **25.03.2020**
(21) Numéro de dépôt: 17174800.7
(22) Date de dépôt: 07.06.2017
(51) Int. Cl.: A44C 5/24

(54) **FERMOIR POUR BRACELET**
VERSCHLUSS FÜR ARMBAND
CLASP FOR BRACELET

(43) Date de publication de la demande: 12.12.2018
(73) Titulaire: Omega SA, 2502 Bienne (CH)
(72) Inventeur: Vuillème, Eric, 1428 Provence (CH); Ferraroli, Yohann, 25120 Maîche (FR)
(74) Mandataire: ICB SA

(56) Documents cités:
- EP-A1- 1 464 245
- WO-A1-2006/092723
- CH-A5- 667 979
- US-A- 2 110 936

## Description

### Domaine de l'invention

L'invention se rapporte à un fermoir pour bracelet avec une mise à l'aise, et notamment pour des bracelets de montres.

### Arrière-plan de l'invention

Il est connu du document EP 1 464 245 un fermoir à boucle déployante comportant deux bras cintrés, l'un inférieur, l'autre supérieur, munis chacun d'une face concave et d'une face convexe, la face concave du bras supérieur étant adjacente à la face convexe du bras inférieur en position fermée du fermoir, le bras supérieur étant élastiquement déformable en flexion, des moyens de verrouillage, comportant deux parties, chacune associée à l'un des bras, la première partie comportant au moins deux découpes et la deuxième partie une tête agencée de manière à s'engager à cran dans l'une ou l'autre découpe, par déformation élastique du bras supérieur, des moyens de liaison reliant les bras l'un à l'autre de manière articulée à l'une de leurs extrémités, autour d'un axe sensiblement parallèle aux faces des bras, et permettant au bras supérieur d'occuper au moins deux positions dans lesquelles la tête peut être engagée dans l'une ou l'autre des découpes, et des moyens de fixation des brins d'un bracelet disposés à l'autre de extrémités des bras. On connaît également des documents WO 2006/092723 et CH 667 979 des fermoirs avec un mécanisme similaire.

La manipulation d'un tel mécanisme n'est pas aisée pour un utilisateur car l'axe est mobile avec le bras ce qui fait que l'axe peut se retrouver en porte-à-faux en fonction du jeu et bloquer le bras dans une position non désirée. De plus, le verrouillage de la position n'est pas totalement fiable, il y a un risque qu'en position courte le fermoir lors de son ouverture passe en position longue contre la volonté de l'utilisateur.

### Résumé de l'invention

L'invention a notamment pour objectif de pallier les différents inconvénients de ces techniques connues.

Plus précisément, un objectif de l'invention est de fournir un fermoir permettant un réglage simple, rapide et fiable de la mise à l'aise d'un fermoir pour bracelet de montre.

Un autre objectif de l'invention est de fournir un fermoir facilement démontable pour le nettoyage et le remplacement de pièces si besoin.

L'invention a également pour objectif, au moins dans un mode de réalisation particulier, de fournir un fermoir qui soit simple à mettre en œuvre et peu coûteux.

Ces objectifs, ainsi que d'autres qui apparaîtront plus clairement par la suite, sont atteints selon l'invention à l'aide d'un fermoir pour bracelet comprenant au moins des première et deuxième lames, la première lame étant articulée à la deuxième lame par une première extrémité, entre une position fermée, dite position de porter, dans laquelle la deuxième lame est repliée sur la première lame, et une position ouverte dans laquelle la deuxième lame est dégagée de la première lame, la première lame étant articulée à une seconde extrémité à un organe de fixation d'un premier brin de bracelet, un second brin de bracelet étant relié au moins indirectement à la deuxième lame, le fermoir comprenant des premiers moyens de verrouillage en position fermée de la première lame sur la deuxième lame.

Le fermoir comprend des moyens de réglage agencé pour régler la position de la deuxième lame par rapport à la première lame en position ouverte, les moyens de réglage comprenant une gorge usinée dans la deuxième lame, un axe solidaire de la première lame et passant au travers de la gorge, la gorge présentant au moins deux dégagements pour définir une position courte et une position longue. Selon l'invention l'axe reçoit un poussoir de manière à le libérer et/ou le verrouiller pour pouvoir déplacer la deuxième lame d'un dégagement à un autre.

Conformément à d'autres variantes avantageuses de l'invention :
- l'axe est de forme cylindrique de diamètre D1, ledit axe présentant une portion réduite ayant un diamètre D2 inférieur au diamètre D1 sur une partie de sa longueur ;
- la gorge présente une hauteur H similaire au diamètre D2 de la portion réduite et les dégagements présentent un diamètre D3 similaire au diamètre D1 de l'axe, la hauteur H étant inférieure au diamètre D3 des dégagements ;
- le poussoir comprend un ressort de manière à le maintenir dans sa position de repos dans l'un des dégagements, la portion réduite de diamètre D2 étant décalée longitudinalement par rapport à la gorge dans la position de repos ;
- le poussoir est logé dans la première lame, à proximité de l'articulation à sa première extrémité ;
- l'axe et le poussoir forment un élément d'un seul tenant.
- la gorge comprend au moins un troisième dégagement, dit dégagement intermédiaire, disposé entre les premier et deuxième dégagements de manière à définir une position intermédiaire entre la position longue et la position courte ;
- les premiers moyens de verrouillage en position fermée de la première lame sur la deuxième lame comprennent d'une part au moins un cliquet à bille solidaire de la deuxième lame, et d'autre part un orifice formé sur la première lame et agencé pour coopérer avec le cliquet à bille ;
- le fermoir comprend une troisième lame articulée à la deuxième extrémité de la première lame, une plaque de base articulée en pivotement à la troisième lame, et un capot articulé en pivotement à la plaque de base, le premier brin étant maintenu par le biais de moyens de maintien, le capot comprenant des seconds moyens de verrouillage en position fermée du capot sur la première lame ;
- les seconds moyens de verrouillage en position fermée du capot comprennent un trou traversant la plaque de base et agencé pour coopérer avec un téton solidaire de la première lame, le capot comprenant au moins un poussoir agencé pour être déplacé suivant une direction perpendiculaire au fermoir, en réponse à une action de l'utilisateur, entre une première position de repos dans laquelle le capot est verrouillé en position fermée sur la première lame , et une seconde position poussée dans laquelle le capot est dégagé de la première lame ;
- le capot recouvre en partie la deuxième lame en position fermée.

L'invention concerne également une montre-bracelet comportant un bracelet muni d'un fermoir conforme à l'invention.

Ainsi, l'objet de la présente invention, par ses différents aspects fonctionnels et structurels décrits ci-dessus, permet d'obtenir un fermoir dont le réglage de la longueur d'un brin est particulièrement aisé et rapide.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en perspective d'un fermoir conforme à l'invention ;
- la figure 2a est une vue éclatée d'un fermoir conforme à l'invention ;
- la figure 2b est une vue en perspective du fermoir conforme à l'invention ;
- la figure 2c est une vue détaillée de la deuxième lame d'un fermoir conforme à l'invention ;
- la figure 2d est une vue détaillée des moyens de réglage, notamment de la gorge, d'un fermoir conforme à l'invention ;
- les figures 3a et 3b illustrent respectivement une vue de dessus et une vue en coupe selon la ligne G-G d'un fermoir conforme à l'invention en position courte ;
- les figures 4a et 4b illustrent respectivement une vue de dessus et une vue en coupe selon la ligne M-M d'un fermoir conforme à l'invention en position longue ;
- les figures 5a, 5b et 5c illustrent respectivement une vue en coupe d'un fermoir conforme à l'invention, une vue en coupe des moyens de réglage en position déverrouillée, et une vue en coupe des moyens de réglage en position verrouillée.

### Description détaillée des modes de réalisation préférés

Un fermoir pour bracelet à brin réglable selon un premier exemple de réalisation va maintenant être décrit dans ce qui suit faisant référence conjointement aux figures 1, 2a, 2b, 2c, 2d, 3a, 3b, 4a, 4b, et 5a, 5b et 5c.

L'invention concerne un fermoir 1 pour bracelet, du type à boucle déployante, comprenant au moins des première et deuxième lames, la première lame 2 étant articulée à la deuxième lame 3 par une première extrémité, entre une position fermée, dite position de porter, dans laquelle la deuxième lame 3 est repliée dans la première lame 2, et une position ouverte dans laquelle la deuxième lame 3 est dégagée de la première lame 2.

La première lame 2 porte à une seconde extrémité des moyens de fixation d'un premier brin de bracelet, un second brin de bracelet étant relié au moins indirectement à la deuxième lame 3 au moyen d'un maillon d'attache 5 par exemple, la deuxième lame 3 comprenant des premiers moyens de verrouillage aptes à maintenir la deuxième lame 3 dans sa position fermée. Les moyens de fixation du premier brin de bracelet ou du premier maillon peuvent se présenter sous la forme d'une troisième lame 4 comme illustré sur les figures, ou on pourrait également imaginer que le brin ou le maillon soit directement fixé à la première lame 2, ou indirectement fixé à la première lame 2 via un élément intermédiaire articulé.

Les brins peuvent être fabriqués dans des matériaux tels que du cuir, du tissu, de la toile, ou tout autre matériau connu de l'homme du métier pour réaliser des bracelets ou des ceintures.

On pourra également y fixer des maillons de bracelet, qu'ils soient en métal, en céramique, en matériau composite ou tout autre matériau connu de l'homme du métier pour la fabrication de maillons.

La première lame 2 peut, par exemple, présenter un orifice traversant en son centre, dit orifice central 10, l'orifice central étant configuré pour recevoir un téton 11 de manière que le téton coopère avec des poussoirs ou tout autre moyen de verrouillage du fermoir bien connu de l'homme du métier dans le cadre de la présente invention. On pourrait également mettre en place sur la première lame 2 des crochets fixes configurés pour coopérer avec d'autres crochets disposés sur des poussoirs par exemple.

Le fermoir comprend des moyens de réglage de la position de la deuxième lame 3 par rapport à la première lame 2 en position ouverte. Les moyens de réglage comprennent d'une part une gorge 30 usinée dans la deuxième lame 3, visible à la figure 2d, et d'autre part, un axe 20 solidaire de la première lame 2 agencé pour passer au travers de la gorge 30.

Comme on peut l'observer à la figure 2d, la gorge 30 présentant au moins deux dégagements 31, 32 pour définir une position courte et une position longue, et une portion de hauteur H réduite par rapport aux deux dégagements 31 et 32, la portion réduite pouvant être réalisée au moyen de deux rampes 300 placée symétriquement au centre et au niveau des parties supérieure et inférieure de la gorge 30.

L'axe 20 reçoit un poussoir 21 à l'une de ses extrémités de manière à le libérer et/ou le verrouiller pour pouvoir déplacer la deuxième lame 3 d'un dégagement 31, 32 à un autre, l'autre extrémité de l'axe étant solidarisée à la première lame deux via une vis 28 par exemple.

De manière à limiter l'encombrement des moyens de réglage, le poussoir 21 est logé en partie dans la première lame 2, à proximité de l'articulation à sa première extrémité. A cet effet, la première lame 2 présente un logement 23 de forme complémentaire à la forme du poussoir 21, le logement 23 comprenant le premier trou traversant 24 pour laisser passer l'axe 20 au travers de la première lame 2.

Tel qu'illustré sur les figures, le poussoir 21 se présente sous la forme d'un corps ayant une section oblongue et repose en partie dans le logement 23 de manière que le poussoir 21 soit légèrement saillant et permette ainsi un actionnement facilité. D'autres formes peuvent bien évidemment être envisagées pour le poussoir, telle qu'une section circulaire ou rectangulaire. L'homme du métier pourrait également envisager de mettre en place un poussoir 21 affleurant avec la première lame 2 dans un souci de design mais cela rendrait l'actionnement du poussoir moins aisé.

Selon un mode de réalisation particulier de l'invention, l'axe 20 et le poussoir 21 forment un élément d'un seul tenant. Ils peuvent bien évidemment aussi être deux éléments distincts, le poussoir 21 pouvant être vissé ou chassé sur l'axe 20 par exemple.

Tel qu'illustré aux figure 2, 5b et 5c, l'axe 20 est de forme cylindrique et comprend trois portions, des première et troisième portions de diamètre D1, et une deuxième portion positionnée entre première et troisième portions, dite portion réduite, ayant un diamètre D2 inférieur au diamètre D1. L'axe 20 traverse successivement la première lame 2 par un premier trou traversant 24, puis la deuxième lame au travers de la gorge 30 et à nouveau la première lame par un deuxième trou traversant 26, l'axe 20 étant maintenu en place par le poussoir à sa première extrémité et par la vis 28 à son autre extrémité, la vis 28 reposant dans le trou 26.

L'axe 20 est agencé pour traverser la gorge 30 qui présente une hauteur H similaire au diamètre D2 de la portion réduite de l'axe 20. Les dégagements 31 et 32 présentent un diamètre D3 similaire au diamètre D1 de l'axe, la hauteur H étant inférieure au diamètre D3 des dégagements pour éviter un déréglage intempestif du fermoir.

Avantageusement, le poussoir 21 comprend au moins un ressort 27 de manière à le maintenir dans sa position de repos dans l'un des dégagements 31 ou 32, la portion réduite de diamètre D2 étant décalée longitudinalement par rapport à la gorge 30 dans sa position de repos. Pour avoir une structure simple, le ressort 22 peut être placé dans le logement 23, entre le poussoir 21 et la première lame 2.

Tel qu'illustré aux figures 2b et 2c, le logement 23 comprend deux ressort 27, chacun des ressort 27 reposant en partie dans un usinage 270 pour les maintenir en place. Les ressorts 27 sont disposés de chaque côté du trou traversant 24 par lequel passe l'axe 20 de manière à mieux répartir les forces et avoir un déplacement le plus rectiligne possible lorsque le porteur appuie sur le poussoir 21.

Selon les besoins du porteur, la gorge 30 peut comprendre au moins un troisième dégagement, dit dégagement intermédiaire, disposé entre les premier et deuxième dégagements 31, 32 de manière à définir une position intermédiaire entre la position longue et la position courte. L'homme du métier pourra ajouter le nombre de dégagements nécessaire, cependant il n'est pas désirable d'avoir un trop grand nombre de réglages possible dans un souci de simplicité de mise en œuvre et de facilité de manipulation du fermoir 1 par l'utilisateur.

Avantageusement, la première lame 2 est prévue légèrement plus longue de manière à ce qu'il n'y ait pas de jour entre la première lame 2 et la deuxième lame 3, à l'extrémité des deux lames 2 et 3 à proximité de l'articulation, lorsque cette dernière est positionnée en position longue.

Les premiers moyens de verrouillage peuvent être formés, par exemple, par au moins un cliquet à bille 25 configuré pour coopérer avec un orifice formé dans la première lame 2, de façon à maintenir la première lame 2 dans sa position fermée contre la deuxième lame 3 et ainsi empêcher tout déréglage de la deuxième lame 3 une fois cette dernière rabattue sur la première lame 2.

Ainsi, pour régler le fermoir, l'utilisateur déplie dans un premier temps la deuxième lame 3 de la première lame 2. Ensuite, l'utilisateur appuie sur le poussoir 21 de manière à décaler l'axe 20 de sa position de repos comme sur la figure 5c vers sa position rétractée comme sur la figure 5b, ainsi la portion réduite de l'axe 20 se retrouve placée en face de la gorge 30 et le porteur peut alors déplacer la deuxième lame 3 du dégagement 31 vers le dégagement 32 ou inversement. Finalement, une fois la deuxième lame 3 positionnée dans le dégagement souhaité, le porteur relâche le poussoir 21 qui revient dans sa position de repos sous l'effet du ressort, la première portion se trouvant alors en face de la gorge 30 et empêchant toute translation de la deuxième lame 3. Le porteur n'as plus qu'à fermer le fermoir 1 pour porter la montre.

Selon le mode de réalisation illustré sur les figures, le fermoir comprend une troisième lame 4 articulée à la deuxième extrémité de la première lame 2, une plaque de base 41 est articulée en pivotement à la troisième lame 4, et un capot 42 est monté sur la plaque de base 41, le premier brin ou maillon étant maintenu par le biais de moyens de maintien 44.

La deuxième lame 3 et la troisième lame 4 peuvent passer d'une position fermée, dite position de porter, dans laquelle la deuxième lame 3 et la troisième lame 4 sont repliées sur la première lame 2, et une position ouverte dans laquelle la deuxième lame 3 et la troisième lame 4 sont dégagées de la deuxième lame 2.

Comme on peut l'observer sur les figures 1 et 2, la première lame 2 comprend deux évidements longitudinaux 12 et 13 disposés symétriquement de part et d'autre de l'orifice central 10. Avantageusement, les évidements longitudinaux 12 et 13 sont respectivement de forme complémentaire à la deuxième lame 3 et la troisième lame 4.

Ainsi, la deuxième lame 3 et la troisième lame 4 reposent au moins partiellement dans les logements longitudinaux 12 et 13, de manière que la seconde extrémité de la deuxième lame 3 et de la troisième lame 4 reposent à proximité immédiate de l'orifice central 10.

Telle qu'illustrée à la figure 2, la plaque de base 41 est insérée à une extrémité du capot 42, le capot 42 présentant présente une creusure 420 pour recevoir la plaque de base 41.

Le capot 42 comprend des seconds moyens de verrouillage en position fermée du capot sur la première lame 2, les seconds moyens de verrouillage comprenant un trou traversant la base du capot 42 et agencé pour coopérer avec le téton 11 solidaire de la première lame 2, et deux poussoirs 43 agencés pour être déplacés suivant une direction perpendiculaire au fermoir 1, en réponse à une pression de l'utilisateur, entre une première position de repos dans laquelle le capot 42 est verrouillé en position fermée sur la première lame 2, et une seconde position poussée dans laquelle le capot 42 est dégagé de la première lame 2.

Les poussoirs 43 sont formés par un corps, de longueur supérieure à la largeur du capot 42, de manière à être saillant de part et d'autre du capot. Les poussoirs 43 sont montés coulissant au sein de fentes de guidage formées dans les bords latéraux du capot 42 et coopèrent en appui avec un ressort pour les maintenir écartés. Comme on peut l'observer sur les figures, chaque poussoir présente un passage et un crochet pour laisser passer le téton 11 et le maintenir lorsque les poussoirs 43 sont contraints par le ressort.

L'invention concerne également une montre-bracelet comportant un bracelet muni d'un fermoir tel que décrit précédemment.

Grâce à ces différents aspects de l'invention, on dispose d'un fermoir de conception simple permettant d'ajuster la longueur d'un brin de bracelet ou de ceinture par exemple.

Bien entendu, la présente invention ne se limite pas à l'exemple illustré et est susceptible de diverses variantes et modifications qui apparaîtront à l'homme de l'art.

## Revendications

1. Fermoir (1) pour bracelet comprenant au moins des première et deuxième lames (2 ; 3), la première lame (2) étant articulée à la deuxième lame (3) par une première extrémité, entre une position fermée, dite position de porter, dans laquelle la deuxième lame (3) est repliée sur la première lame (2), et une position ouverte dans laquelle la deuxième lame (3) est dégagée de la première lame (2), la première lame (2) étant articulée à une seconde extrémité à un organe de fixation (5) d'un premier brin de bracelet, un second brin de bracelet étant relié au moins indirectement à la deuxième lame (4), le fermoir comprenant des premiers moyens de verrouillage en position fermée de la première lame sur la deuxième lame, le fermoir (1) comprenant des moyens de réglage de la position de la deuxième lame (3) par rapport à la première lame (2) en position ouverte, les moyens de réglage comprenant une gorge (30) usinée dans la deuxième lame (3), un axe (20) solidaire de la première lame (2) et passant au travers de la gorge (30), la gorge (30) présentant au moins deux dégagements (31, 32) pour définir une position courte et une position longue, **caractérisé en ce que** l'axe (20) reçoit un poussoir (21) de manière à le libérer et/ou le verrouiller pour pouvoir déplacer la deuxième lame (3) d'un dégagement (31, 32) à un autre.

2. Fermoir pour bracelet selon la revendication 1, dans lequel l'axe (20) est de forme cylindrique de diamètre D1, ledit axe présentant une portion réduite ayant un diamètre D2 inférieur au diamètre D1 sur une partie de sa longueur.

3. Fermoir selon la revendication 2, dans lequel la gorge (30) présente une hauteur H similaire au diamètre D2 de la portion réduite et les dégagements présentent un diamètre D3 similaire au diamètre D1 de l'axe (20), la hauteur H étant inférieur au diamètre D3 des dégagements (31, 32).

4. Fermoir selon les revendications 2 ou 3, dans lequel le poussoir (21) comprend au moins un ressort (27) de manière à le maintenir dans sa position de repos dans l'un des dégagements (31, 32), la portion réduite de diamètre D2 étant décalée longitudinalement par rapport à la gorge (30) dans la position de repos.

5. Fermoir selon l'une des revendications 1 à 4, dans lequel le poussoir (21) est logé au moins partiellement dans la première lame (2), à proximité de l'articulation à sa première extrémité.

6. Fermoir selon l'une des revendications 1 à 5, dans lequel l'axe (20) et le poussoir (21) forment un élément d'un seul tenant.

7. Fermoir selon l'une quelconque des revendications 1 à 6, dans lequel la gorge (30) comprend au moins un troisième dégagement, dit dégagement intermédiaire, disposé entre les premier et deuxième dégagements (31, 32) de manière à définir une position intermédiaire entre la position longue et la position courte.

8. Fermoir selon l'une quelconque des revendications 1 à 7, dans lequel les premiers moyens de verrouillage en position fermée de la première lame (2) sur la deuxième lame (3) comprennent d'une part au moins un cliquet à bille (25) solidaire de la deuxième lame (3), et d'autre part un orifice formé sur la première lame (2) et agencé pour coopérer avec le cliquet à bille (25).

9. Fermoir selon l'une quelconque des revendications 1 à 8, comprenant une troisième lame (4) articulée à la deuxième extrémité de la première lame (2), une plaque de base (41) articulée en pivotement à la troisième lame (4), et un capot (42) étant articulé en pivotement à la plaque de base (41), le premier brin étant maintenu par le biais de moyens de maintien, le capot (42) comprenant des seconds moyens de verrouillage en position fermée du capot (42) sur la première lame (2).

10. Fermoir selon la revendication 9, dans lequel les seconds moyens de verrouillage en position fermée du capot (42) comprennent un trou traversant la base du capot (42) et agencé pour coopérer avec un téton (11) solidaire de la première lame, le capot comprenant au moins un poussoir (43) agencé pour être déplacé suivant une direction perpendiculaire au fermoir, en réponse à une action de l'utilisateur, entre une première position de repos dans laquelle le capot (42) est verrouillé en position fermée sur la première lame (2), et une seconde position poussée dans laquelle le capot (42) est dégagé de la première lame (2).

11. Fermoir selon les revendications 9 ou 10, dans lequel le capot (42) recouvre en partie la deuxième lame (3) en position fermée.

12. Montre-bracelet comportant un bracelet muni d'un fermoir selon l'une quelconque des revendications précédentes.

## Patentansprüche

1. Schließe (1) für ein Armband mit mindestens einer ersten und einer zweiten Schiene (2; 3), wobei die erste Schiene (2) mit einem ersten Ende an die zweite Schiene (3) angelenkt ist, zwischen einer geschlossenen Position, genannt Trageposition, in der die zweite Schiene (3) über die erste Schiene (2) gefaltet ist, und einer offenen Position, in der die zweite Schiene (3) von der ersten Schiene (2) gelöst ist, wobei die erste Schiene (2) an einem zweiten Ende an ein Befestigungsorgan (5) eines ersten Armbandstrangs angelenkt ist, wobei ein zweiter Armbandstrang zumindest indirekt mit der zweiten Schiene (4) verbunden ist, wobei die Schließe erste Mittel zum Verriegeln der ersten Schiene an der zweiten Schiene in der geschlossenen Position aufweist, wobei die Schließe (1) Mittel zum Einstellen der Position der zweiten Schiene (3) in Bezug auf die erste Schiene (2) in der offenen Position umfasst, wobei die Einstellmittel eine in die zweite Schiene (3) eingearbeitete Kehle (30) und einen mit der ersten Schiene (2) fest verbundenen und durch die Kehle (30) verlaufenden Bolzen (20) umfassen, wobei die Kehle (30) mindestens zwei Aussparungen (31, 32) aufweist, um eine kurze Position und eine lange Position zu definieren, **dadurch gekennzeichnet, dass** der Bolzen (20) ein Druckstück (21) aufnimmt, um ihn freizugeben und/oder zu verriegeln, um die zweite Schiene (3) von einer Aussparung (31, 32) in eine andere verschieben zu können.

2. Schließe für ein Armband nach Anspruch 1, bei der der Bolzen (20) eine zylindrische Form mit einem Durchmesser D1 aufweist, und der Bolzen einen verkleinerten Abschnitt mit einem Durchmesser D2 aufweist, der über einen Teil seiner Länge kleiner ist als der Durchmesser D1.

3. Schließe nach Anspruch 2, bei der die Kehle (30) eine Höhe H ähnlich dem Durchmesser D2 des verkleinerten Abschnitts aufweist und die Aussparungen einen Durchmesser D3 ähnlich dem Durchmesser D1 des Bolzens (20) aufweisen, wobei die Höhe H kleiner ist als der Durchmesser D3 der Aussparungen (31, 32).

4. Schließe nach Anspruch 2 oder 3, bei der das Druckstück (21) mindestens eine Feder (27) aufweist, um es in seiner Ruhestellung in einer der Aussparungen (31, 32) zu halten, wobei der verkleinerte Abschnitt mit Durchmesser D2 in der Ruhestellung in Bezug auf die Kehle (30) in Längsrichtung versetzt ist.

5. Schließe nach einem der Ansprüche 1 bis 4, bei der das Druckstück (21) zumindest teilweise in der ersten Schiene (2) in der Nähe der Anlenkung an ihrem ersten Ende aufgenommen ist.

6. Schließe nach einem der Ansprüche 1 bis 5, bei der der Bolzen (20) und das Druckstück (21) einen einstückigen Körper bilden.

7. Schließe nach einem der Ansprüche 1 bis 6, bei der die Kehle (30) mindestens eine dritte Aussparung aufweist, genannt mittlere Aussparung, die zwischen der ersten und der zweiten Aussparung (31, 32) angeordnet ist, um eine Zwischenposition zwischen der langen und der kurzen Position zu definieren.

8. Schließe nach einem der Ansprüche 1 bis 7, bei der die ersten Mittel zur Verriegelung der ersten Schiene (2) an der zweiten Schiene (3) in der geschlossenen Position einerseits mindestens eine mit der zweiten Schiene (3) fest verbundene Kugelsperrvorrichtung (25), und andererseits eine auf der ersten Schiene (2) ausgebildete Öffnung umfasst, die so angeordnet ist, dass sie mit der Kugelsperrvorrichtung (25) zusammenwirkt.

9. Schließe nach einem der Ansprüche 1 bis 8, umfassend eine dritte Schiene (4), die am zweiten Ende der ersten Schiene (2) angelenkt ist, eine Grundplatte (41), die schwenkbar an der dritten Schiene (4) angelenkt ist, und eine Abdeckung (42), die schwenkbar an der Grundplatte (41) angelenkt ist, wobei der erste Strang durch Haltemittel gehalten wird, und die Abdeckung (42) zweite Mittel zur Verriegelung in der geschlossenen Position der Abdeckung (42) an der ersten Schiene (2) aufweist.

10. Schließe nach Anspruch 9, wobei die zweiten Mittel zur Verriegelung in der geschlossenen Position der Abdeckung (42) ein Loch aufweisen, das durch den Sockel der Abdeckung (42) verläuft und so angeordnet ist, dass es mit einem fest mit der ersten Schiene verbundenen Zapfen (11) zusammenwirkt, wobei die Abdeckung mindestens ein Druckstück (43) aufweist, das so angeordnet ist, dass es sich als Reaktion auf eine Betätigung des Benutzers zwischen einer ersten Ruheposition, in der die Abdeckung (42) in der geschlossenen Position auf der ersten Schiene (2) verriegelt ist, und einer zweiten, gedrückten Position, in der die Abdeckung (42) von der ersten Schiene (2) gelöst ist, in einer Richtung senkrecht zur Schließe verschiebt.

11. Schließe nach Anspruch 9 oder 10, wobei die Abdeckung (42) die zweite Schiene (3) in der geschlossenen Stellung teilweise abdeckt.

12. Armbanduhr, umfassend ein Armband, das mit einer Schließe nach einem der vorhergehenden Ansprüche versehen ist.

## Claims

1. Clasp (1) for a wristband or bracelet including at least first and second blades (2; 3), the first blade (2) being articulated to the second blade (3) by a first end, between a closed position, called the wearing position, in which the second blade (3) is folded onto the first blade (2), and an open position, in which the second blade (3) is released from the first blade (2), the first blade (2) being articulated at a second end to a member (5) for attaching a first wristband portion, a second wristband portion being at least indirectly connected to the second blade (4) the clasp including first means for locking the first blade in a closed position on the second blade, the clasp (1) including means for adjusting the position of the second blade (3) with respect to the first blade (2) in an open position, the adjustment means including a groove (30) machined in the second blade (3), an arbor (20) integral with the first blade (2) and passing through the groove (30), the groove (30) having at least two recesses (31, 32) to define a short position and a long position, **characterized in that** the arbor (20) receives a pusher (21) for releasing and/or locking the arbor in order to move the second blade (3) from one recess (31, 32) to another.

2. Wristband clasp according to claim 1, wherein the arbor (20) is of cylindrical shape with a diameter D1, said arbor having a reduced portion with a diameter D2 that is smaller than diameter D1 over part of its length.

3. Clasp according to claim 2, wherein the groove (30) has a height H similar to the diameter D2 of the reduced portion and the recesses have a diameter D3 similar to the diameter D1 of the arbor (20), height H being less than diameter D3 of the recesses (31, 32).

4. Clasp according to claims 2 or 3, wherein the pusher (21) includes at least one spring (27) to hold it in its rest position inside one of the recesses (31, 32), the reduced portion of diameter D2 being offset longitudinally with respect to the groove (30) in the rest position.

5. Clasp according to any of claims 1 to 4, wherein the pusher (21) is at least partially housed inside the first blade (2), in proximity to the articulation at the first end thereof.

6. Clasp according to any of claims 1 to 5, wherein the arbor (20) and the pusher (21) form a one-piece element.

7. Clasp according to any of claims 1 to 6, wherein the groove (30) includes at least a third recess, called the intermediate recess, disposed between the first and second recesses (31, 32) so as to define an intermediate position between the long position and the short position.

8. Clasp according to any of claims 1 to 7, wherein the first means for locking the first blade (2) in a closed position on the second blade (3) include, on the one hand, at least one ball ratchet (25) integral with the second blade (3), and on the other hand, an orifice formed on the first blade (2) and arranged to cooperate with the ball ratchet (25).

9. Clasp according to any of claims 1 to 8, comprising a third blade (4) articulated to the second end of the first blade (2), a base plate (42) pivotably articulated to the third blade (4), and a cover (42) being pivotably articulated to the base plate (41), the first wristband portion being held by means of holding means, the cover (42) comprising second means for locking the cover (42) in a closed position on the first blade (2).

10. Clasp according to claim 9, wherein the second means for locking the cover (42) in a closed position comprise a hole through the base of the cover (42) arranged to cooperate with a post (11) integral with the first blade, the cover comprising at least one pusher (43) arranged to be moved in a direction perpendicular to the clasp, in response to an action of the user, between a first, rest position in which the cover (42) is locked in a closed position on the first blade (2), and a second, pushed-in position in which the cover (42) is released from the first blade (2).

11. Clasp according to claims 9 or 10, wherein the cover (42) at least partly covers the second blade (3) in the closed position.

12. Wristwatch including a wristband or bracelet provided with a clasp according to any of the preceding claims.
